# EUROPÄISCHE PATENTSCHRIFT

(11) **EP 2 757 234 B1**
(45) Veröffentlichungstag und Bekanntmachung des Hinweises auf die Patenterteilung: **08.03.2017**
(21) Anmeldenummer: 14151358.0
(22) Anmeldetag: 16.01.2014
(51) Int. Cl.: F02B 33/44, F02M 35/10, F02M 35/12, F01N 13/18

(54) **Schalldämpfer und Verfahren zu seiner Herstellung**
Sound muffler and method for producing the same
Silencieux et son procédé de fabrication

(30) Priorität: 16.01.2013 AT 500232013
(43) Veröffentlichungstag der Anmeldung: 23.07.2014
(73) Patentinhaber: Henn GmbH & Co KG., 6850 Dornbirn (AT)
(72) Erfinder: Hartmann, Harald, 6850 Dornbirn (AT)
(74) Vertreter: Burger, Hannes

(56) Entgegenhaltungen:
- EP-A2- 1 548 245
- DE-A1- 10 026 355
- JP-U- S5 087 315

## Beschreibung

Die Erfindung bezieht sich auf einen Schalldämpfer, insbesondere Fahrzeugschalldämpfer, mit einem inneren Rohrabschnitt und zumindest einer außerhalb des Rohrabschnittes ausgebildeten Resonatorkammer, wobei der Rohrabschnitt in seinem Mantel zumindest eine Öffnung aufweist, die das Innere des Rohrabschnittes mit der Resonatorkammer verbindet. Die Erfindung bezieht sich auch auf ein Fahrzeug mit einem Schalldämpfer und ein Verfahren zur Herstellung eines Schalldämpfers.

Die JPS5087315U offenbart eine Konstruktion in Art eines Schalldämpfers mit einem inneren Rohrabschnitt, der von Kammern umgeben ist. Der innere Rohrabschnitt weist in seinem Mantel Öffnungen auf, die das Innere des Rohrabschnittes mit den Kammern verbinden. Der innere Rohrabschnitt ist aus zwei benachbart angeordneten Mantelsegmenten zusammengesetzt.

Die DE 10026355 A1 offenbart eine schalldämpfende Luftleitung für einen Luftansaugtrakt einer Brennkraftmaschine mit einem Innenrohr, das radialen Öffnungen aufweist, und einem Dämmstoffmantel, der das Innenrohr radial außen zumindest teilweise umhüllt. Ein Außenrohr umhüllt das Innenrohr und den Dämmstoffmantel vollständig. Sowohl das Außenrohr als auch das Innenrohr bestehen jeweils aus zwei Halbschalen, wobei eine Halbschale des Innenrohrs an einer Halbschale des Außenrohrs schwenkbar gelagert ist und die andere Halbschale des Innenrohrs an der anderen Halbschale des Außenrohrs schwenkbar gelagert ist. Innenrohr, Außenrohr und Dämmstoffmantel sind aus Kunststoff gefertigt. Der Nachteil dieser Konstruktion besteht darin, dass die Herstellung einer derartigen Luftleitung enormen Aufwand erfordert. Insbesondere die gegenseitige schwenkbare Lagerung der einzelnen Halbschalen erfordert mehrere komplexe Arbeitsgänge und ist in einem vertretbaren Kostenrahmen lediglich mit Kunststoffmaterialien zu verwirklichen. Damit scheidet diese Lösung bei allen Anwendungen aus, bei denen die Verwendung von Metall, z.B. Edelstahl, erforderlich ist.

Die WO 07101412 A1 offenbart einen Schalldämpfer in Modulbauweise sowie dessen Herstellung. Dazu ist eine Vielzahl von Fluidleitelementen vorgesehen, die ein Labyrinth von Gängen und Resonatorkammern bilden. Ein durchgängiges Rohr ist nicht vorgesehen, Aufbau und Konstruktion sind sehr komplex und erfordern eine Vielzahl von Einzelteilen, deren Zusammensetzung äußerst aufwändig ist.

Ein Schalldämpfer mit einem Innenrohr und außerhalb angeordneten Reflexionskammern und Kanälen ist aus der DE 3020492 C2 bekannt.

Die DE 736633 A offenbart einen Schalldämpfer, bei dem das innen verlaufende Rohr nicht durchgehend ausgebildet ist. Das Medium durchläuft zwischen zwei Rohrabschnitten zwei Kammern und Ringräume. Radiale Öffnungen verbinden die Kammern mit den Ringräumen.

Die letzten beiden Druckschriften besitzen als innere Rohrabschnitte ein Rohr, das entlang seines Umfanges aus einem Stück gebildet ist. Der Nachteil einer derartigen Konstruktion besteht darin, dass kommerziell erhältliche Rohre eines bestimmten Durchmessers eine Mindestdicke ihres Mantels aufweisen. Um eine geringere Manteldicke und damit eine Material-und Gewichtseinsparung zu erreichen würde es Spezialkonstruktionen bedürfen, die sehr teuer und aufwändig sind. Außerdem ist das Einbringen von radialen Öffnungen in ein fertiges Rohr mit beträchtlichem Aufwand verbunden, da Öffnungen zumeist entlang des gesamten Umfanges des Rohres eingebracht werden müssen, so dass bereits die Handhabung und Orientierung des Rohres während der Bearbeitung einen beträchtlichen Aufwand erfordert.

Ziel der vorliegenden Erfindung besteht darin, einen Schalldämpfer bereitzustellen, der diesen Nachteil nicht aufweist und der einfach und kostengünstig herstellbar ist. Mit einem derartigen Schalldämpfer soll eine Material- und Gewichtseinsparung möglich sein. Der Zusammenbau des Schalldämpfers und insbesondere die Herstellung des inneren Rohrabschnittes mit den Öffnungen in seinem Mantel soll unkompliziert und zeitsparend erfolgen können. Schließlich soll sich der Schalldämpfer durch eine effiziente Schalldämmung auszeichnen.

Dieses Ziel wird mit einem eingangs erwähnten Schalldämpfer dadurch erreicht, dass der Mantel des inneren Rohrabschnittes aus zumindest drei, entlang des Rohrumfanges verteilten (benachbart angeordneten) Mantelsegmenten zusammengesetzt ist, die sich jeweils in axialer Richtung von einem ersten Anschlussstück zu einem zweiten Anschlussstück erstrecken, wobei erste Enden der Mantelsegmente mit dem ersten Anschlussstück verbunden sind und zweite, den ersten Enden gegenüberliegende Enden der Mantelsegmente mit dem zweiten Anschlussstück verbunden sind.

Die Herstellung und das Zusammensetzen von zumindest drei Mantelsegmenten zu einem inneren Rohrabschnitt haben sich als besonders einfach herausgestellt. Die Mantelsegmente können einzeln und unabhängig voneinander hergestellt werden und anschließend zu einem inneren Rohrabschnitt zusammengesetzt werden. Da die Segmente einzeln hergestellt werden, können Sie aus einem dünnen Blech ausgeschnitten und anschließend in die richtige Form gebogen werden. Der Mantel des inneren Rohrabschnittes kann dadurch mit geringerer Wanddicke ausgelegt werden, als dies mit Rohren aus dem Stand der Technik möglich ist. Die dadurch bewirkte Materialeinsparung macht den Schalldämpfer gewichtsmäßig leichter und kostengünstiger. Auch das Herstellen von radialen Öffnungen im Mantel wird dadurch erleichtert, dass diese schon bei der Herstellung der einzelnen Mantelsegmente eingebracht werden. Das Zusammensetzen der einzelnen Mantelsegmente zum inneren Rohrabschnitt stellt keine Schwierigkeit dar.

Die Mantelsegmente werden unabhängig von anderen Teilen des Schalldämpfers vorgefertigt, insbesondere unabhängig von den die Resonatorkammer(n) außen umgebenden Resonatorwänden. Diese Vorfertigung der Mantelsegmente erlaubt eine Optimierung des Herstellungsprozesses.

Die Mantelsegmente erstrecken sich jeweils durchgehend vom ersten Anschlussstück zum zweiten Anschlussstück, sodass auch der innere Rohrabschnitt durchgehend ist. Der innere Rohrabschnitt dient der Leitung bzw. Förderung eines Mediums, z.B. Druckluft des Turboladers, (und ist daher ein Strömungskanal), während die Resonatorkammern (z.B. Helmholtzresonatoren) der Reduktion von Schall durch negative Interferenzen dienen.

Jedes der Mantelsegmente deckt im Querschnitt normal zur Achse des Rohrabschnittes ein Kreissegment ab. Das erforderliche Ausmaß der Biegung eines anfänglich ebenen Blechstückes bei drei oder mehreren Mantelsegmenten bleibt vergleichsweise gering und kann mit einfachen Mitteln, einem Biegewerkzeug, mit hoher Genauigkeit und Reproduzierbarkeit erfolgen.

Die Mantelsegmente werden einzeln gefertigt und gelangen erst durch ihre Positionierung und Befestigung an die Anschlussstücke in eine relativ zueinander fixierte Position. Die Mantelsegmente sind vorzugsweise nur über die Anschlussstücke miteinander verbunden, wobei in dieser Ausführungsform eine direkte mechanische Verbindung zwischen den Mantelsegmenten nicht vorgesehen ist.

Der Begriff Anschlussstück ist weit zu sehen und kann Rohre, Rohrstücke und Schlauchstücke umfassen. Im Anschlussstück wird das im inneren Rohrstück geleitete Medium weiter befördert; der Wortteil 'Anschluss' bezieht sich darauf, dass die Mantelsegmente am Anschlussstück angeschlossen sind. Die Anschlussstücke sind vorzugsweise jeweils zu einem überwiegenden Teil oder gänzlich außerhalb der Resonatorkammern angeordnet, wobei ein Anschlussstück den Eingang und das andere Anschlussstück den Ausgang des Schalldämpfers bildet. Zwischen den Anschlussstücken verlaufen die Mantelsegmente durchgehend, d.h. der innere Rohrabschnitt ist nicht unterbrochen. Für die Kommunikation zwischen dem Strömungskanal (innerer Rohrabschnitt) und der/den Resonatorkammer(n) sorgen die Ausnehmungen in den Mantelsegmenten.

Bevorzugt ist daher eine Ausführungsform, bei der der Mantel des inneren Rohrabschnittes aus genau drei Mantelsegmenten zusammengesetzt ist, die sich entlang des Rohrumfanges jeweils um im Wesentlichen 120° erstrecken, d.h. im Falle eines kreisrunden Rohrabschnittes deckt jedes Mantelsegment ein Drittel der Kreisform ab. Eine Biegung von Blechstücken in diesem Ausmaß kann ohne größeren Aufwand und mit hoher Genauigkeit erfolgen. Außerdem ist es bevorzugt, dass alle Mantelsegmente gleiche Form aufweisen, was den Herstellungsprozess weiter vereinfacht.

Wie bereits erwähnt sind die Mantelsegmente bevorzugt aus einzelnen, vorgebogenen Blechstücken, vorzugsweise Edelstahlblechstücken, gebildet, wodurch hochwertige Schalldämpfer entstehen.

Bevorzugt sind die ersten und/oder die zweiten Enden der Mantelsegmente mit dem ersten und/oder zweiten Anschlussstück verschweißt, wodurch eine zuverlässige und einfach herzustellende Verbindung erfolgt.

Bevorzugt sind die ersten und/oder die zweiten Enden der Mantelsegmente mit dem ersten und/oder zweiten Anschlussstück kraftschlüssig verbunden. Dies kann beispielsweise mittels Klemm- oder Pressverbindungen bzw. Schellen erfolgen.

Bevorzugt weisen die ersten und/oder die zweiten Enden der Mantelsegmente jeweils zumindest einen flanschförmigen Abschnitt auf. Dieser flanschförmige Abschnitt liegt vorzugsweise an der Stirnseite des Anschlussstückes an und erleichtert die Positionierung und Befestigung des entsprechenden Endes am Anschlussstück.

Bevorzugt weisen die ersten und/oder die zweiten Enden der Mantelsegmente jeweils zumindest einen schürzenförmigen Abschnitt auf, wobei der schürzenförmige Abschnitt an einem Anschlussstück anliegt. Ein schürzenförmiger Abschnitt erleichtert ebenfalls die Positionierung und verbessert eine feste Verbindung mit dem Anschlussstück. Im Zusammenwirken mit einem flanschförmigen Abschnitt kann die Befestigung besonders einfach gestaltet werden

Bevorzugt ist zumindest ein Anschlussstück ein Rohr, ein Rohrstück, ein Schlauch oder ein Schlauchstück, wodurch der Schaldämpfer mit den Verbindungsleitungen bestmöglich angekoppelt werden kann.

Bevorzugt liegen die axial verlaufenden Kanten benachbarter Mantelsegmente lose aneinander. Es ist hier also nicht nötig, die Mantelsegmente entlang der axial verlaufenden Kanten miteinander zu verbinden. Da die Resonatorkammerwände den Schalldämpfer und damit auch den inneren Rohrabschnitt nach außen hin abdichten, ist eine vollständige Dichtheit des inneren Rohres und damit entlang der axial verlaufenden Kanten nicht notwendig, zumal ja auch Öffnungen in Richtung Resonatorkammern vorgesehen sind. Vorzugsweise liegen die axial verlaufenden Kannten aller Mantelsegmente lose aneinander an, d.h. diese Kanten sind nicht direkt fest miteinander verbunden. Dies schließt nicht aus, dass sie sich vorzugsweise entlang ihrer gesamten Länge berühren.

Ein weiterer Vorteil dieser Ausführungsform ergibt sich aus dem Umstand, dass die drei Mantelsegmente bzw. Schalen längs lose aneinander liegen können, d.h. die axial verlaufenden Längsseiten bzw. Kanten benachbarter Mantelsegmente müssen nicht miteinander verbunden werden. Das lose Aneinanderliegen kann zum Toleranzausgleich für die Anschlussstücke genutzt werden. Wenn die Anschlussdurchmesser nicht exakt stimmen, werden einfach die Spalte zwischen den Segmenten zum Toleranzausgleich variiert. In einer bevorzugten Ausführungsform ergibt sich daher zumindest zwischen zwei benachbarten Mantelsegmenten ein in axialer Richtung verlaufender Spalt. Selbstverständlich ist es auch denkbar, dass zwischen allen Längsseiten axial verlaufende Spalte ausgebildet sind.

Eine Trennwand, die zwei Resonatorkammern voneinander trennt, kann als ringförmiger Wandteil ausgebildet sein, durch die der innere Rohrabschnitt hindurchtritt. Vorzugsweise liegt diese Trennwand mit ihrem inneren Rand an den Mantelsegmenten an, wodurch diese zusätzlich gehalten bzw. gestützt werden. Eine feste Verbindung zwischen Trennwand und Mantelsegmenten ist nicht unbedingt nötig. Bevorzugt liegt die Trennwand lose an den Mantelsegmenten an; letztere werden ohnedies durch die Anschlussstücke gehalten. Mit ihrem äußeren Rand liegt die Trennwand an der nach außen abdichtenden Resonatorkammerwand an. Dadurch wird eine mechanisch stabile Konstruktion bereitgestellt.

Bevorzugt ist der Querschnitt der Mantelsegmente normal zur axialen Richtung bogenförmig, vorzugsweise kreisbogenförmig, wodurch sich eine platzsparende und im Hinblick auf die Schalldämmung optimierte Geometrie ergibt. Auch die Herstellung des inneren Rohrabschnitts durch gleich geformte Mantelsegmente ist dadurch möglich.

Bevorzugt weist jedes Mantelsegment zumindest eine, vorzugsweise zumindest zwei Ausnehmungen auf, die die Öffnungen im Mantel des inneren Rohrabschnittes bilden. Die Ausnehmungen können im einzelnen Mantelsegment allseits umschlossene Öffnungen sein oder eine zu einer axial verlaufenden Kante des Mantelsegmentes hin offene Ausnehmung sein, die erst nach dem Zusammensetzen der einzelnen Mantelsegmente zu einem inneren Rohrabschnitt zu allseits umschlossenen Öffnungen werden.

Bevorzugt weisen die den inneren Rohrabschnitt bildenden Mantelsegmente gleiche Größe und gleiche Form auf, wobei vorzugsweise Form, Anordnung und Größe der Ausnehmungen in allen Mantelsegmenten gleich ist. Dadurch ergibt sich eine einheitliche Form für alle Mantelsegmente, sodass der Herstellungsprozess stark vereinfacht wird.

Bevorzugt umschließt die zumindest eine Resonatorkammer den inneren Rohrabschnitt entlang seines gesamten Umfanges, wodurch eine platzsparende und im Hinblick auf die Schalldämmung optimierte Geometrie geschaffen wird.

Bevorzugt weist der Schalldämpfer zumindest zwei Resonatorkammern auf, die in axialer Richtung hintereinander angeordnet sind, wobei der Mantel des inneren Rohrabschnittes erste Öffnungen, die in die erste Resonatorkammer münden und zweite Öffnungen, die in die zweite Resonatorkammer münden, aufweist. Diese Lösung ist besonders effizient bei der Schalldämmung.

Bevorzugt ist der innere Rohrabschnitt vollständig von Resonatorkammerwänden umgeben. Hier wird Dichtheit nach außen durch die Resonatorkammerwände erreicht, sodass keine perfekte Dichtheit des inneren Rohrabschnittes erforderlich ist.

Bevorzugt ist der Schalldämpfer ein Turbolader-Schalldämpfer, der an der Druckseite eines Turboladers angeordnet ist. Der Turbolader-Schalldämpfer dient der Reduzierung von Geräuschemissionen auf der Druckseite des Turboladers. Der Schalldämpfer kann auf einen kurzen Druckschlauch direkt am Ausgang des Turboladers gesteckt und z.B. mit einer Federbandschelle gesichert sein.

Das oben genannte Ziel wird auch mit einem Fahrzeug, insbesondere straßengebundenes Fahrzeug, erreicht, das einen Schalldämpfer, insbesondere einen Turbolader-Schalldämpfer, aufweist, der nach einer der oben beschriebenen Ausführungsformen ausgebildet ist.

Das oben genannte Ziel wird auch mit einem Verfahren zur Herstellung eines Schalldämpfers, insbesondere eines Fahrzeugschalldämpfers, mit einem inneren Rohrabschnitt und zumindest einer außerhalb des Rohrabschnittes ausgebildeten Resonatorkammer, wobei der Rohrabschnitt in seinem Mantel zumindest eine Öffnung aufweist, die das Innere des Rohrabschnittes mit der Resonatorkammer verbindet, erreicht. Dabei werden die einzelnen Mantelsegmente vollständig vorgefertigt und die vorgefertigten Mantelsegmente beim Zusammenbau des Schalldämpfers zum inneren Rohrabschnitt zusammengesetzt

Dies erfolgt dadurch dass die Mantelsegmente als Einzelteile vorgefertigt werden und dass durch Zusammensetzen der vorgefertigten Mantelsegmente der Mantel des inneren Rohrabschnittes gebildet wird, wobei die Mantelsegmente entlang des Rohrumfanges verteilt angeordnet werden und sich jeweils in axialer Richtung von einem ersten Anschlussstück zu einem zweiten Anschlussstück erstrecken, und dass erste Enden der Mantelsegmente mit dem ersten Anschlussstück verbunden werden und zweite, den ersten Enden gegenüberliegende Enden der Mantelsegmente mit dem zweiten Anschlussstück verbunden werden.

Die als lose Einzelteile (d.h. zunächst in keiner Weise miteinander oder mit anderen Teilen des entstehenden Schalldämpfers verbundenen) vorgefertigten Mantelsegmente werden erst beim Zusammenbau zum inneren Rohrabschnitt in eine feste Position zueinander gebracht.

Dadurch wird der Herstellungsprozess auf zwei Schritte aufgeteilt in einem ersten Schritt werden die Mantelsegmente einzeln vorgefertigt. In einem zweiten Schritt müssen die vorgefertigten Mantelsegmente nur mehr zusammengesetzt werden. Diese. Erlaubt Fertigung von Mantelsegmenten mit hoher Genauigkeit, während des Zusammensetzens keine Schwierigkeiten bereitet, weil Toleranzen bei den Mantelsegmenten gering gehalten werden können. Die Mantelsegmente werden mit ihren Enden an die jeweiligen Anschlussstücke befestigt. Vorzugsweise erfolgt keine direkte Bindung zwischen den benachbarten Mantelsegmenten über ihre axial verlaufenden Kanten. Dies reduziert die Montage auf die Befestigung an die einander gegenüberliegende Anschlussstücke.

Der Mantel des inneren Rohrabschnittes wird aus zumindest drei Mantelsegmenten zusammengesetzt, vorzugsweise aus genau drei Mantelsegmenten, die sich entlang des Rohrumfanges jeweils um im Wesentlichen 120° erstrecken. Bei drei oder mehr Mantelsegmenten ist der Biegewinkel bzw. Segmentwinkel nicht zu groß, um reproduzierbar und mit geringen Toleranzen hergestellt zu werden. Bei genau drei Mantelsegmenten die jeweils einen Umfangsbereich von etwa 120° überstreichen, wird eine sowohl im Hinblick auf die Herstellung (Biege- bzw. Segmentwinkel ist gut beherrschbar; Herstellung gleich geformter Mantelsegmente als Einzelteile) als auch im Hinblick auf das Zusammensetzen (mit drei Mantelsegmenten nur wenige Teile, die zusammenzusetzen sind) optimierte Lösung erreicht.

Bevorzugt werden die Mantelsegmente jeweils durch einen Biegevorgang eines Blechstückes, vorzugsweise eines Edelstahlblechstückes, gefertigt, wobei die Mantelsegmente durch den Biegevorgang in eine Form mit bogenförmigem, vorzugsweise kreisbogenförmigem Querschnitt gebracht werden. Durch dieses Verfahren können sehr dünne Bleche verwendet werden, z.B. mit einer Dicke von weniger als 1mm, wodurch Material-, Gewichts- und Kosteneinsparungen erzielt werden. Das Biegen des Blechstückes in eine Form, um mit einem oder mehreren weiteren Mantelsegmenten einen Mantel zu bilden, stellt keine Probleme dar. Der Biegewinkel bzw. Segmentwinkel ist bei drei Mantelstücken, vorzugsweise derselben Größe und Form, verhältnismäßig gering, sodass das Einhalten von Toleranzgrenzen beim Biegevorgang keine Probleme bereitet. Eine Ausführungsform mit genau drei Mantelsegmenten, die jeweils einen Bogen von 120° überstreichen, ist auch hier bevorzugt.

Bevorzugt werden die Blechstücke vor dem Biegevorgang aus einem im Wesentlichen ebenen Blech in die Größe der Mantelsegmente geschnitten. Die Mantelsegmente werden jeweils durch Ausschneiden eines Blechstückes aus einem im Wesentlichen ebenen Blech und anschließendem Biegen des Blechstückes in eine Form, in der es einen bogenförmigen, vorzugsweise kreisbogenförmigen Querschnitt aufweist, gefertigt. Das Schneiden aus einem ebenen Blech, z.B. mittels eines Lasers, kann mit hoher Genauigkeit erfolgen.

In einer bevorzugten Ausführungsform werden die Segmente direkt aus einem Blechstreifen gefertigt. Der Blechstreifen bzw. das Band wird dann in der entsprechenden Breite vorbereitet, sodass seitlich keine Bearbeitung mehr nötig ist und auch kein Verschnitt/Abfall entsteht. In dieser Ausführungsform entspricht also die Breite des Blechstreifens bereits der Breite des vorzufertigenden Mantelsegmentes. Dies ermöglicht eine Fertigung 'am Band'.

Bevorzugt wird an den ersten Enden und/oder zweiten Enden der Mantelsegmente jeweils zumindest ein flanschförmiger Abschnitt geformt, bevor die Mantelsegmente zum inneren Rohrabschnitt zusammengesetzt werden, wodurch nachfolgende Positionierung und Befestigung am Anschlussstück erleichtert wird.

Bevorzugt wird an den ersten Enden und/oder zweiten Enden der Mantelsegmente jeweils zumindest ein schürzenförmiger Abschnitt geformt bevor die Mantelsegmente zum inneren Rohrabschnitt zusammengesetzt werden, wodurch nachfolgende Positionierung und Befestigung am Anschlussstück erleichtert wird.

Bevorzugt werden vor dem Biegen des Blechstückes Ausnehmungen in das Blechstück eingebracht, die im zusammengesetzten Zustand der Mantelsegmente Öffnungen im Mantel des inneren Rohrabschnittes bilden, wobei vorzugsweise das Einbringen der Ausnehmungen durch Laserbearbeitung erfolgt. Im un-gebogenen Zustand des Blechstückes können auch die Ausnehmungen sehr genau eingebracht werden.

Bevorzugt werden die ersten Enden und/oder die zweiten Enden der Mantelsegmente mit dem ersten und/oder zweiten Anschlussstück verschweißt werden.

Bevorzugt werden die ersten Enden und/oder die zweiten Enden der Mantelsegmente mit dem ersten und/oder zweiten Anschlussstück kraftschlüssig verbunden.

Zum besseren Verständnis der Erfindung wird diese anhand der nachfolgenden Figuren näher erläutert.

Es zeigen jeweils in stark schematisch vereinfachter Darstellung:
- Fig. 1: einen erfindungsgemäßen Schalldämpfer;
- Fig. 2: den inneren Rohrabschnitt einer Ausführungsform des erfindungsgemäßen Schalldämpfers;
- Fig. 3: einen Fertigungsschritt eines Mantelsegmentes;
- Fig. 4: einen weiteren Fertigungsschritt eines Mantelsegmentes;
- Fig. 5: ein vorgefertigtes Mantelsegment;
- Fig. 6: ein Fahrzeug mit einem Schalldämpfer, und
- Fig. 7: Varianten eines mit dem erfindungsgemäßen Verfahren herstellbaren Schalldämpfers.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die Ausführungsbeispiele zeigen mögliche Ausführungsvarianten des Schalldämpfers, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Fig. 1 zeigt einen erfindungsgemäßen Schalldämpfer 1 mit einem inneren Rohrabschnitt 2, der von zwei, in axialer Richtung hintereinander angeordneten Resonatorkammern 14,15 umgeben ist. Im Mantel 3 des inneren Rohrabschnittes 2 sind erste Öffnungen 7 und zweite Öffnungen 8 ausgebildet. Die ersten Öffnungen 7 sind in axialer Richtung von den zweiten Öffnungen 8 beabstandet. Die ersten Öffnungen 7 führen in die erste Resonatorkammer 14 und die zweiten Öffnungen 8 führen in die zweite Resonatorkammer 15. Die Resonatorkammern 14, 15 umgeben den Rohrabschnitt 2 entlang seines gesamten Umfanges in Form eines ringförmigen Volumens. Die beiden Resonatorkammern 14, 15 sind durch eine ringförmig verlaufende Trennwand voneinander abgetrennt. Resonatorkammerwände 16 dichten den Schalldämpfer 1 nach außen hin ab. Durch eine entsprechende Auslegung der Resonatorvolumina und der Öffnungen 7, 8 entsprechend den zu dämpfenden Frequenzen kann eine negative Interferenz erzielt werden, bei der durch entsprechende Phasenverschiebungen Schall zumindest teilweise ausgelöscht werden kann.

Die ringförmige Trennwand zwischen den Resonatorkammern 14, 15, durch die der innere Rohrabschnitt 2 hindurchtritt, liegt mit seinem inneren Rand an den Mantelsegmenten 4, 5, 6 an, wodurch letztere zusätzlich gehalten bzw. gestützt werden. Die Position der Trennwand im Gehäuseteil bestimmt das Volumen der Resonatorkammern. Die Trennwand kann als gesonderter Teil, z.B. mit einem gebördelten Außen- und/oder Innenrand an gewünschter Stelle in den von der Resonatorkammerwand 16 gebildeten Gehäuseteil eingesetzt werden und mit diesem verbunden, z.B. verschweißt werden. Selbstverständlich ist es denkbar, dass die Trennwand auch mit den Mantelsegmenten 4, 5, 6 fest verbunden, z.B. verschweißt wird.

Der innere Rohrabschnitt 2 setzt sich an seinen beiden Enden in Anschlussstücken 11, 12 fort. Wie bereits in Fig. 1 angedeutet ist der Mantel 3 aus einzelnen Mantelsegmenten 4, 5, 6 zusammengesetzt. Benachbarte Mantelsegmente liegen mit ihren axial verlaufenden Kanten 13 aneinander lose an.

Fig. 2 zeigt den inneren Rohrabschnitt 2 im Detail. Eingangs ist zu bemerken, dass die Anschlussstücke 11, 12 im Vergleich zu Fig. 2 abweichende Form aufweisen. Grundsätzlich sind alle möglichen Formen denkbar; die Anschlussstücke 11, 12 können als Rohrstück, als Druckschlauch bzw. Schlauchstück ausgebildet sein.

Erfindungsgemäß setzt sich der Rohrabschnitt 2 aus einzelnen Mantelsegmenten 4, 5, 6 zusammen, die Ausnehmungen 17, 18 aufweisen. Diese bilden im zusammengesetzten Zustand die Öffnungen 7, 8 des Mantels 3. In der dargestellten bevorzugten Ausführungsform erstrecken sich die einzelnen Mantelsegmente jeweils über ein Drittel des Rohrumfanges. Sie sind im Hinblick auf Form, Größe und Ausnehmungen gleich ausgebildet.

An einen Ihrer Enden, den zweiten Enden 10 weisen die Mantelsegmente jeweils zwei flanschförmige Abschnitte 21 mit davon axial abragenden schürzenförmigen Abschnitten 22 auf. Die Abschnitte 21, 22 dienen der Positionierung und Befestigung der Mantelsegmente an der Stirnseite des zweiten Anschlussstücks 12. Die Befestigung kann z.B. durch Verschweißen oder durch eine kraftschlüssige Verbindung erfolgen. An den ersten Enden 9 der Mantelsegmente ist keine besondere Formgebung vorgesehen. Die ersten Enden 9 werden z.B. in einen ringförmig verlaufende(n) Spalt oder Ausnehmung des ersten Anschlussstückes 11 gesteckt und dort z.B. durch Verschweißen befestigt.

Der Vorteil der Konstruktion des inneren Rohrabschnittes 2 besteht darin, dass die Mantelsegmente einzelnen, d.h. unabhängig von anderen Teilen des entstehenden Schalldämpfers, vorgefertigt und anschließend in Art eines Baukastensystems zum Rohrabschnitt 2 zusammengesetzt werden können. Die einzelnen Mantelsegmente liegen somit zunächst als vorgefertigte Einzelteile vor, die lose, d.h. miteinander in keiner Weise verbunden, sind. Erst beim Zusammenbau des inneren Rohrabschnittes werden die Mantelsegmente zusammengefügt und eine feste Position zueinander gebracht.

Die Fig. 3 bis 5 skizzieren in einzelnen Schritten ein mögliches Herstellungsverfahren für einen Schalldämpfer. Gemäß Fig. 3 werden in einem ersten Schritt Blechstücke 19 in der Größe der zukünftigen Mantelsegmente aus einem ebenen Blech 20 herausgeschnitten. Bevorzugt werden noch im ebenen Zustand der Blechstücke 19 auch die Ausnehmungen 17,18 ausgeschnitten. Diese Schritte erfolgen vorzugsweise durch Laserschneiden.

In Fig. 4 wird ein Blechstück 19 einem Biegevorgang unterworfen. Dabei wird mittels eines Biegewerkzeuges, z.B. einer Anordnung relativ zueinander positionierter Walzen bzw. Rollen, eine bogenförmige, vorzugsweise kreisbogenförmige Kontur des Blechstückes 19 hergestellt.

In Fig. 5 ist ein bereits vorgefertigtes Mantelsegment 4 dargestellt, an dem auch die flanschförmigen Abschnitte 21 und davon axial abragende schürzenförmige Abschnitte 22 angeformt sind. Diese sind einstückig mit dem Mantelsegment 4 ausgebildet. Selbstverständlich wäre es denkbar, auch nur einen (einzigen) flanschförmigen Abschnitt 21, d.h. ohne einen schürzenförmigen Abschnitt, zu schaffen. Die Abschnitte 21, 22 können vor und/oder während des Biegevorganges mitgeformt werden.

Nach dem Zusammensetzen des inneren Rohrabschnittes 2 erfolgt auch die Anbringung der Resonatorkammern 14, 15 bzw. der Resonatorkammerwände 16 samt deren Befestigung am Schalldämpfer.

Fig. 7 zeigt mögliche Varianten eines Rohrabschnittes 2 eines Schalldämpfers, die durch ein erfindungsgemäßes Herstellungsverfahren hergestellt werden können. In der ersten Variante ist ein aus drei Mantelsegmenten 4, 5, 6 zusammengesetzter Rohrabschnitt 2 zu sehen; rechts davon ein aus vier Mantelsegmenten, und darunter ein aus nur zwei Mantelsegmenten zusammengesetzter Rohrabschnitt 2 zu sehen. Selbstverständlich können Rohrabschnitte auch aus fünf oder mehr Segmenten bestehen, allerdings erhöht sich dadurch der Aufwand beim Zusammensetzen.

In diesem Zusammenhang wird ausdrücklich festgehalten, dass die Erfindung auch einen erfindungsgemäß hergestellten Schalldämpfer umfasst, der aus zumindest zwei Mantelsegmenten zusammengesetzt ist.

Fig. 6 zeigt schließlich ein Fahrzeug 24, mit einem Turbolader 23 und einem auf der Druckseite des Turboladers 23 angeschlossenen, erfindungsgemäßen bzw. erfindungsgemäß hergestellten Schalldämpfer 1.

Die den eigenständigen erfinderischen Lösungen zugrundeliegende Aufgabe kann der Beschreibung entnommen werden.

Vor allem können die einzelnen Figuren gezeigten Ausführungen den Gegenstand von eigenständigen, erfindungsgemäßen Lösungen bilden, wie in den beigefügten Ansprüchen definiert. Die diesbezüglichen, erfindungsgemäßen Aufgaben und Lösungen sind den Detailbeschreibungen dieser Figuren zu entnehmen und werden durch die beigefügten Ansprüche definiert.

### Bezugszeichenaufstellung

- 1: Schalldämpfer
- 2: Innerer Rohrabschnitt
- 3: Mantel
- 4: Mantelsegment
- 5: Mantelsegment

- 6: Mantelsegment
- 7: Erste Öffnung
- 8: Zweite Öffnung
- 9: Erstes Ende
- 10: Zweites Ende

- 11: Erstes Anschlussstück
- 12: Zweites Anschlussstück
- 13: Axial verlaufende Kante
- 14: Erste Resonanzkammer
- 15: Zweite Resonanzkammer

- 16: Resonatorkammerwand
- 17: Ausnehmung
- 18: Ausnehmung
- 19: Blechstück
- 20: Ebenes Blech

- 21: Flanschförmiger Abschnitt
- 22: Schürzenförmiger Abschnitt
- 23: Turbolader
- 24: Fahrzeug

## Patentansprüche

1. Schalldämpfer (1), insbesondere Fahrzeugschalldämpfer, mit einem inneren Rohrabschnitt (2) und zumindest einer außerhalb des Rohrabschnittes (2) ausgebildeten Resonatorkammer (14, 15), wobei der Rohrabschnitt (2) in seinem Mantel (3) zumindest eine Öffnung (7, 8) aufweist, die das Innere des Rohrabschnittes (2) mit der Resonatorkammer (14, 15) verbindet, **dadurch gekennzeichnet, dass** der Mantel (3) des inneren Rohrabschnittes aus zumindest drei, entlang des Rohrumfanges benachbart angeordneten Mantelsegmenten (4, 5, 6) zusammengesetzt ist, die sich jeweils in axialer Richtung von einem ersten Anschlussstück (11) zu einem zweiten Anschlussstück (12) erstrecken, wobei erste Enden (9) der Mantelsegmente (4, 5, 6) mit dem ersten Anschlussstück (11) verbunden sind und zweite, den ersten Enden (9) gegenüberliegende Enden (10) der Mantelsegmente (4, 5, 6) mit dem zweiten Anschlussstück (12) verbunden sind.

2. Schalldämpfer nach Anspruch 1, **dadurch gekennzeichnet, dass** der Mantel (3) des inneren Rohrabschnittes (2) aus drei Mantelsegmenten (4, 5, 6) zusammengesetzt ist, die sich entlang des Rohrumfanges jeweils um im Wesentlichen 120° erstrecken.

3. Schalldämpfer nach Anspruch 1 oder 2, **dadurch gekennzeichnet, dass** die Mantelsegmente (4, 5, 6) aus einzelnen, vorgebogenen Blechstücken (19), vorzugsweise Edelstahlblechstücken, gebildet sind.

4. Schalldämpfer nach einem der vorhergehenden Ansprüche, **dadurch gekennzeichnet, dass** die ersten Enden (9) und/oder die zweiten Enden (10) der Mantelsegmente (4, 5, 6) mit dem ersten und/oder zweiten Anschlussstück (11, 12) verschweißt oder kraftschlüssig verbunden sind.

5. Schalldämpfer nach einem der vorhergehenden Ansprüche, **dadurch gekennzeichnet, dass** die ersten Enden (9) und/oder die zweiten Enden (10) der Mantelsegmente (4, 5, 6) jeweils zumindest einen flanschförmigen Abschnitt (21) aufweisen.

6. Schalldämpfer nach einem der vorhergehenden Ansprüche, **dadurch gekennzeichnet, dass** die ersten Enden (9) und/oder die zweiten Enden (10) der Mantelsegmente (4, 5, 6) jeweils zumindest einen schürzenförmigen Abschnitt (22) aufweisen, wobei der schürzenförmige Abschnitt (22) an einem Anschlussstück (12) anliegt.

7. Schalldämpfer nach einem der vorhergehenden Ansprüche, **dadurch gekennzeichnet, dass** die benachbarten Mantelsegmente (4, 5, 6) mit ihren axial verlaufenden Kanten (13) lose aneinander liegen, wobei vorzugsweise zumindest zwischen zwei benachbarten Mantelsegmenten (4, 5, 6) ein in axialer Richtung verlaufender Spalt ausgebildet ist.

8. Schalldämpfer nach einem der vorhergehenden Ansprüche, **dadurch gekennzeichnet, dass** der Querschnitt der Mantelsegmente (4, 5, 6) normal zur axialen Richtung bogenförmig, vorzugsweise kreisbogenförmig ist.

9. Schalldämpfer nach einem der vorhergehenden Ansprüche, **dadurch gekennzeichnet, dass** jedes Mantelsegment (4, 5, 6) zumindest eine, vorzugsweise zumindest zwei Ausnehmungen (17, 18) aufweist, die die Öffnungen (7, 8) im Mantel (3) des inneren Rohrabschnittes (2) bilden.

10. Schalldämpfer nach einem der vorhergehenden Ansprüche, **dadurch gekennzeichnet, dass** die den inneren Rohrabschnitt (2) bildenden Mantelsegmente (4, 5, 6) gleiche Größe und gleiche Form aufweisen, wobei vorzugsweise Form, Anordnung und Größe der Ausnehmungen (17, 18) in allen Mantelsegmenten (4, 5, 6) gleich ist.

11. Schalldämpfer nach einem der vorhergehenden Ansprüche, **dadurch gekennzeichnet, dass** die zumindest eine Resonatorkammer (14, 15) den inneren Rohrabschnitt (2) entlang seines gesamten Umfanges umschließt, wobei vorzugsweise der innere Rohrabschnitt (2) vollständig von Resonatorkammerwänden umgeben ist.

12. Schalldämpfer nach einem der vorhergehenden Ansprüche, **dadurch gekennzeichnet, dass** der Schalldämpfer (1) zumindest zwei, voneinander abgetrennte Resonatorkammern (14, 15) aufweist, die in axialer Richtung hintereinander angeordnet sind, wobei der Mantel (3) des inneren Rohrabschnittes (2) erste Öffnungen (7), die in die erste Resonatorkammer (14) münden und zweite Öffnungen (8), die in die zweite Resonatorkammer (15) münden, aufweist.

13. Fahrzeug, insbesondere straßengebundenes Fahrzeug, mit einem Schalldämpfer (1), insbesondere einem Turbolader-Schalldämpfer, der an der Druckseite eines Turboladers (23) angeordnet ist, **dadurch gekennzeichnet, dass** der Schalldämpfer (1) ein Schalldämpfer nach einem der vorhergehenden Ansprüche ist.

14. Verfahren zur Herstellung eines Schalldämpfers (1), insbesondere eines Fahrzeugschalldämpfers, mit einem inneren Rohrabschnitt (2) und zumindest einer außerhalb des Rohrabschnittes (2) ausgebildeten Resonatorkammer (14, 15), wobei der Rohrabschnitt (2) in seinem Mantel (3) zumindest eine Öffnung (7, 8) aufweist, die das Innere des Rohrabschnittes (2) mit der Resonatorkammer (14, 15) verbindet, **dadurch gekennzeichnet, dass** Mantelsegmente (4, 5, 6) als Einzelteile und unabhängig von den die Resonatorkammer(n) außen umgebenden Resonatorwänden vorgefertigt werden und dass durch Zusammensetzen der vorgefertigten Mantelsegmente (4, 5, 6) der Mantel (3) des inneren Rohrabschnittes (2) gebildet wird, wobei der Mantel (3) des inneren Rohrabschnittes (2) aus zumindest drei Mantelsegmenten (4, 5, 6) zusammengesetzt wird und wobei die Mantelsegmente (4, 5, 6) entlang des Rohrumfanges verteilt angeordnet werden und sich jeweils in axialer Richtung von einem ersten Anschlussstück (11) zu einem zweiten Anschlussstück (12) erstrecken, und dass erste Enden (9) der Mantelsegmente (4, 5, 6) mit dem ersten Anschlussstück (11) verbunden werden und zweite, den ersten Enden (9) gegenüberliegende Enden (10) der Mantelsegmente (4, 5, 6) mit dem zweiten Anschlussstück (12) verbunden werden.

15. Verfahren nach Anspruch 14, **dadurch gekennzeichnet, dass** der Mantel (3) des inneren Rohrabschnittes (2) aus drei Mantelsegmenten (4, 5, 6) zusammengesetzt wird, die sich entlang des Rohrumfanges jeweils um im Wesentlichen 120° erstrecken.

16. Verfahren nach Anspruch 14 oder 15, **dadurch gekennzeichnet, dass** die Mantelsegmente (4, 5, 6) jeweils durch einen Biegevorgang eines Blechstückes (19), vorzugsweise eines Edelstahlblechstückes, gefertigt werden, wobei die Mantelsegmente (4, 5, 6) durch den Biegevorgang in eine Form mit bogenförmigem, vorzugsweise kreisbogenförmigem Querschnitt gebracht werden.

17. Verfahren nach Anspruch 16, **dadurch gekennzeichnet, dass** die Blechstücke (19) vor dem Biegevorgang aus einem im Wesentlichen ebenen Blech (20) in die Größe der Mantelsegmente (4, 5, 6) geschnitten werden, wobei vorzugsweise das Blech (20) in Form eines Blechstreifens vorliegt, dessen Breite bereits der Breite des vorzufertigenden Mantelsegmentes (4, 5, 6) entspricht.

18. Verfahren nach einem der Ansprüche 16 bis 17, **dadurch gekennzeichnet, dass** vor dem Biegevorgang Ausnehmungen (17, 18) in das Blechstück (19) eingebracht werden, die im zusammengesetzten Zustand der Mantelsegmente (4, 5, 6) Öffnungen (7, 8) im Mantel (3) des inneren Rohrabschnittes (2) bilden, wobei vorzugsweise das Einbringen der Ausnehmungen (17, 18) durch Laserbearbeitung erfolgt.

19. Verfahren nach einem der Ansprüche 14 bis 18, **dadurch gekennzeichnet, dass** an den ersten Enden (9) und/oder zweiten Enden (10) der Mantelsegmente (4, 5, 6) jeweils zumindest ein flanschförmiger Abschnitt (21) und/oder zumindest ein schürzenförmiger Abschnitt (22) geformt wird.

20. Verfahren nach einem der Ansprüche 14 bis 19, **dadurch gekennzeichnet, dass** die ersten Enden (9) und/oder die zweiten Enden (10) der Mantelsegmente (4, 5, 6) mit dem ersten und/oder zweiten Anschlussstück (11, 12) verschweißt oder kraftschlüssig verbunden werden.

## Claims

1. Silencer (1), in particular a vehicle silencer, having an inner pipe section (2) and at least one resonator chamber (14, 15) formed outside the pipe section (2), wherein the pipe section (2) has in its shell (3) at least one opening (7, 8) that connects the interior of the pipe section (2) with the resonator chamber (14, 15), **characterized in that** the shell (3) of the inner pipe section is composed of at least three shell segments (4, 5, 6) arranged to be adjacent along the circumference of the pipe, which shell segments each extend in axial direction from a first connecting piece (11) to a second connecting piece (12), with first ends (9) of the shell segments (4, 5, 6) being connected with the first connecting piece (11) and second ends (10) of the shell segments (4, 5, 6), arranged opposite the first ends (9), being connected with the second connecting piece (12).

2. Silencer according to claim 1, **characterized in that** the shell (3) of the inner pipe section (2) is composed of three shell segments (4, 5, 6), each extending along the circumference of the pipe about essentially 120°.

3. Silencer according to claim 1 or 2, **characterized in that** the shell segments (4, 5, 6) are formed from individual, pre-bent pieces of sheet metal (19), preferably of stainless steel sheets.

4. Silencer according to one of the preceding claims, **characterized in that** the first ends (9) and/or the second ends (10) of the shell segments (4, 5, 6) are welded or connected in a force-fitting manner to the first and/or the second connecting piece (11, 12).

5. Silencer according to one of the preceding claims, **characterized in that** the first ends (9) and/or the second ends (10) of the shell segments (4, 5, 6) each have at least one flange-shaped section (21).

6. Silencer according to one of the preceding claims, **characterized in that** the first ends (9) and/or the second ends (10) of the shell segments (4, 5, 6) each have at least one skirt-shaped section (22), with the skirt-shaped section (22) resting against a connecting piece (12).

7. Silencer according to one of the preceding claims, **characterized in that** the axially running edges (13) of the adjacent shell segments (4, 5, 6) rest against one another in a loose manner, wherein preferably a slot which extends in axial direction is formed at least between two adjacent shell segments (4, 5, 6).

8. Silencer according to one of the preceding claims, **characterized in that** the cross-section of the shell segments (4, 5, 6) is, perpendicular with respect to the axial direction, arc-shaped, preferably circular-arc-shaped.

9. Silencer according to one of the preceding claims, **characterized in that** each shell segment (4, 5, 6) has at least one, preferably at least two, recesses (17, 18) forming the openings (7, 8) in the shell (3) of the inner pipe section (2).

10. Silencer according to one of the preceding claims, **characterized in that** the shell segments (4, 5, 6) forming the inner pipe section (2) are of the same size and same shape, wherein preferably shape, arrangement and size of the recesses (17, 18) are the same in all shell segments (4, 5, 6).

11. Silencer according to one of the preceding claims, **characterized in that** the at least one resonator chamber (14, 15) surrounds the inner pipe section (2) along its entire circumference, wherein preferably the inner pipe section (2) is completely surrounded by resonator chamber walls.

12. Silencer according to one of the preceding claims, **characterized in that** the silencer (1) has at least two resonator chambers (14, 15) which are separated from one another and arranged to be one behind the other in axial direction, with the shell (3) of the inner pipe section (2) having first openings (7) which open into the first resonator chamber (14), and second openings (8) which open into the second resonator chamber (15).

13. Vehicle, in particular road vehicle, having a silencer (1), in particular a turbocharger silencer, which is arranged on the discharge side of a turbocharger (23), **characterized in that** the silencer (1) is a silencer according to one of the preceding claims.

14. Method for manufacturing a silencer (1), in particular a vehicle silencer, having an inner pipe section (2) and at least one resonator chamber (14, 15) formed outside the pipe section (2), wherein the pipe section (2) has in its shell (3) at least one opening (7, 8) that connects the interior of the pipe section (2) with the resonator chamber (14, 15), **characterized in that** shell segments (4, 5, 6) are prefabricated as individual components and independently of the resonator walls surrounding the resonator chamber(s) on the outside, and that the shell (3) of the inner pipe section (2) is formed by assembling the prefabricated shell segments (4, 5, 6), wherein the shell (3) of the inner pipe section (2) is composed of at least three shell segments (4, 5, 6), and with the shell segments (4, 5, 6) being arranged to be distributed along the circumference of the pipe and each extending in axial direction from a first connecting piece (11) to a second connecting piece (12), and that first ends (9) of the shell segments (4, 5, 6) are connected with the first connecting piece (11), and second ends (10) of the shell segments (4, 5, 6), lying opposite the first ends (9), are connected with the second connecting piece (12).

15. Method according to claim 14, **characterized in that** the shell (3) of the inner pipe section (2) is composed of three shell segments (4, 5, 6), each extending along the circumference of the pipe about essentially 120°.

16. Method according to claim 14 or 15, **characterized in that** each of the shell segments (4, 5, 6) are manufactured by way of a bending process of a piece of sheet metal (19), preferably a stainless steel sheet, with the shell segments (4, 5, 6) being brought into a shape having an arc-shaped, preferably circular-arc-shaped, cross-section by way of the bending process.

17. Method according to claim 16, **characterized in that** prior to the bending process, the pieces of sheet metal (19) are cut out of an essentially planar metal sheet (20) to have the size of the shell segments (4, 5, 6), wherein preferably the metal sheet (20) is provided having the shape of a strip of sheet metal, the width of which already corresponds to the width of the shell segment (4, 5, 6) to be prefabricated.

18. Method according to one of claims 16 to 17, **characterized in that** prior to the bending process, recesses (17, 18) are brought into the piece of sheet metal (19), which recesses form openings (7, 8) in the shell (3) of the inner pipe section (2) when the shell segments (4, 5, 6) are in their assembled state, wherein preferably the formation of the recesses (17, 18) is performed by laser machining.

19. Method according to one of claims 14 to 18, **characterized in that** at least one flange-shaped section (21) and/or at least one skirt-shaped section (22) is formed on each of the first ends (9) and/or second ends (10) of the shell segments (4, 5, 6).

20. Method according to one of claims 14 to 19, **characterized in that** the first ends (9) and/or the second ends (10) of the shell segments (4, 5, 6) are welded or connected in a force-fitting manner to the first and/or the second connecting piece (11, 12).

## Revendications

1. Silencieux (1), plus particulièrement silencieux de véhicule, avec une portion tubulaire interne (2) et au moins une chambre de résonance (14, 15) réalisée à l'extérieur de la portion tubulaire (2), la portion tubulaire (2) comprend, dans sa surface externe (3), au moins une ouverture (7, 8) qui relie l'intérieur de la portion tubulaire (2) avec la chambre de résonance (14, 15), **caractérisé en ce que** la surface externe (3) de la portion tubulaire interne est constituée d'au moins trois segments de surface externe (4, 5, 6) disposés de manière adjacente le long de la circonférence du tube, qui s'étendent chacun dans la direction axiale d'un premier élément de raccordement (11) à un deuxième élément de raccordement (12), des premières extrémités (9) des segments de surface externe (4, 5, 6) étant reliés avec le premier élément de raccordement (11) et des deuxièmes extrémités (10), opposées aux premières extrémités (9), des segments de surface externe (4, 5, 6) étant reliées avec le deuxième élément de raccordement (12).

2. Silencieux selon la revendication 1, **caractérisé en ce que** la surface externe (3) de la portion tubulaire interne (2) est constituée de trois segments de surface externe (4, 5, 6) qui s'étendent chacun le long de la circonférence du tube sur globalement 120°.

3. Silencieux selon la revendication 1 ou 2, **caractérisé en ce que** les segments de surface externe (4, 5, 6) sont constitués de différents morceaux de tôle (19) pré-pliés, de préférence des morceaux de tôle d'acier inoxydable.

4. Silencieux selon l'une des revendications précédentes, **caractérisé en ce que** les premières extrémités (9) et/ou les deuxièmes extrémités (10) des segments de surface externe (4, 5, 6) sont soudées ou sont reliées par force avec le premier et/ou le deuxième élément de raccordement (11, 12).

5. Silencieux selon l'une des revendications précédentes, **caractérisé en ce que** les premières extrémités (9) et/ou les deuxièmes extrémités (10) des segments de surface externe (4, 5, 6) comprennent chacune au moins une portion en forme de bride (21).

6. Silencieux selon l'une des revendications précédentes, **caractérisé en ce que** les premières extrémités (9) et/ou les deuxièmes extrémités (10) des segments de surface externe (4, 5, 6) comprennent chacune au moins une portion en forme de jupe (22), la portion en forme de jupe (22) s'appuyant contre un élément de raccordement (12).

7. Silencieux selon l'une des revendications précédentes, **caractérisé en ce que** les segments de surface externe (4, 5, 6) adjacents s'appuient les uns contre les autres de manière lâche avec leurs arêtes axiales (13), un interstice s'étendant dans la direction axiale étant réalisé de préférence au moins entre deux segments de surface externe (4, 5,6).

8. Silencieux selon l'une des revendications précédentes, **caractérisé en ce que** la section transversale des segments de surface externe (4, 5, 6) présente la forme d'un arc perpendiculairement à la direction axiale, de préférence la forme d'un arc de cercle.

9. Silencieux selon l'une des revendications précédentes, **caractérisé en ce que** chaque segment de surface externe (4, 5, 6) comprend au moins un, de préférence deux évidements (17, 18) qui forment les ouvertures (7, 8) dans la surface externe (3) de la portion tubulaire interne (2).

10. Silencieux selon l'une des revendications précédentes, **caractérisé en ce que** les segments de surface externe (4, 5, 6) formant la portion tubulaire interne (2) présentent la même taille et la même forme, de préférence la forme, la disposition et la taille des évidements (17, 18) étant identiques dans tous les segments de surface externe (4, 5, 6).

11. Silencieux selon l'une des revendications précédentes, **caractérisé en ce que** l'au moins une chambre de résonance (14, 15) entoure la portion tubulaire interne (2) le long de toute sa circonférence, de préférence la portion tubulaire interne (2) étant entièrement entourée par les parois de la chambre de résonance.

12. Silencieux selon l'une des revendications précédentes, **caractérisé en ce que** le silencieux (1) comprend au moins deux chambres de résonance (14, 15) séparées entre elles, qui sont disposées l'une derrière l'autre dans la direction axiale, la surface externe (3) de la portion tubulaire interne (2) comprenant des premières ouvertures (7), qui débouchent dans la première chambre de résonance (14) et des deuxièmes ouvertures (8) qui débouchent dans la deuxième chambre de résonance (15).

13. Véhicule, plus particulièrement véhicule routier, avec un silencieux (1), plus particulièrement un silencieux de turbocompresseur, qui est disposé du côté de la compression d'un turbocompresseur (23), **caractérisé en ce que** le silencieux (1) est un silencieux selon l'une des revendications précédentes.

14. Procédé de fabrication d'un silencieux (1), plus particulièrement d'un silencieux de véhicule, avec une portion tubulaire interne (2) et au moins une chambre de résonance (14, 15) réalisée à l'extérieur de la portion tubulaire (2), la portion tubulaire (2) comprenant, dans sa surface externe (3), au moins une ouverture (7, 8) qui relie l'intérieur de la portion tubulaire (2) avec la chambre de résonance (14, 15), **caractérisé en ce que** des segments de surface externe (4, 5, 6) sont préfabriqués sous la forme d'éléments individuels et indépendamment des parois de résonance entourant la/les chambre(s) de résonance à l'extérieur et **en ce que** la surface externe (3) de la portion tubulaire interne (2) est formée par assemblage des segments de surface externe préfabriqués (4, 5, 6), la surface (3) de la paroi tubulaire interne (2) étant constituée d'au moins trois segments de surface externe (4, 5, 6) et les segments de surface externe (4, 5, 6) étant disposés de manière répartie le long de la circonférence du tube et s'étendant chacun dans la direction axiale d'un premier élément de raccordement (11) vers un deuxième élément de raccordement (12), et **en ce que** des premières extrémités (9) des segments de surface externe (4, 5, 6) sont reliés avec le premier élément de raccordement (11) et des deuxièmes extrémités (10), opposées aux premières extrémités (9), des segments de surface externe (4, 5, 6) sont reliés avec le deuxième élément de raccordement (12).

15. Procédé selon la revendication 14, **caractérisé en ce que** la surface externe (3) de la portion tubulaire interne (2) est constituée de trois segments de surface externe (4, 5, 6), qui s'étendent chacun le long de la circonférence du tube sur globalement 120°.

16. Procédé selon la revendication 14 ou 15, **caractérisé en ce que** les segments de surface externe (4, 5, 6) sont fabriqués chacun par un processus de pliage d'un morceau de tôle (19), de préférence d'un morceau de tôle d'acier inoxydable, les segments de surface externe (4, 5, 6) étant transformés, par le processus de pliage, en une forme avec une section transversale en forme d'arc, de préférence en forme d'arc de cercle.

17. Procédé selon la revendication 16, **caractérisé en ce que** les morceaux de tôle (19) sont découpés, avant le processus de pliage, à partir d'une une tôle globalement plane (20), à la taille des segments de surface externe (4, 5, 6), de préférence la tôle (20) existant sous la forme d'une bande de tôle dont la largeur correspond déjà la largeur du segment de surface externe (4, 5, 6) à préfabriquer.

18. Procédé selon l'une des revendications 16 à 17, **caractérisé en ce que**, avant le processus de pliage, des évidements (17, 18) sont réalisés dans le morceau de tôle (19), qui forment, dans l'état assemblé des segments de surface externe (4, 5, 6), des ouvertures (7, 8) dans la surface externe (3) de la portion tubulaire interne (2), de préférence la réalisation des évidements (17, 18) étant effectuée par usinage au laser.

19. Procédé selon l'une des revendications 14 à 18, **caractérisé en ce que**, au niveau des premières extrémités (9) et/ou des deuxièmes extrémités (10) des segments de surface externe (4, 5, 6), est formée une portion en forme de bride (21) et/ou au moins une portion en forme de jupe (22).

20. Procédé selon l'une des revendications 14 à 19, **caractérisé en ce que** les premières extrémités (9) et/ou les deuxièmes extrémités (10) des segments de surface externe (4, 5, 6) sont soudées ou reliées par force avec le premier et/ou le deuxième élément de raccordement (11, 12).
